# EUROPÄISCHE PATENTSCHRIFT

(11) **EP 0 488 939 B1**
(45) Veröffentlichungstag und Bekanntmachung des Hinweises auf die Patenterteilung: **22.02.1995**
(21) Anmeldenummer: 91810691.5
(22) Anmeldetag: 30.08.1991
(51) Int. Cl.: D02J 1/12, D02G 1/12

(54) **Verfahren und Vorrichtung zur Pfropfenauflösung nach der Texturierung**
Method and apparatus for the disentangling of a yarn plug after texturising
Méthode et dispositif pour le désentrelacement d'un tampon de fil après la texturation

(30) Priorität: 29.11.1990 CH 3775/90
(43) Veröffentlichungstag der Anmeldung: 03.06.1992
(73) Patentinhaber: MASCHINENFABRIK RIETER AG, CH-8406 Winterthur (CH)
(72) Erfinder: Grossenbacher, Peter, CH-8400 Winterthur (CH); Nabulon, Werner, CH-8455 Rüdlingen (CH)
(74) Vertreter: Frei, Alexandra Sarah

(56) Entgegenhaltungen:
- CH-A- 618 561
- DE-A- 4 014 639

## Beschreibung

Die Erfindung liegt auf dem Gebiete der Textiltechnik und betrifft ein Verfahren und eine Vorrichtung gemäss den Oberbegriffen des unabhängigen Verfahrens- und des unabhängigen Vorrichtungsanspuchs bekannt aus CH-A-618 561, womit der aus thermoplastischen Garnen bei der Texturierung entstehende Pfropfen aufgelöst und daraus ein aufspulbares Garn hergestellt wird.

Thermoplastische Garne, die meist aus mehreren Fibrillen bestehen, werden nach bekannten Texturierverfahren einer Wärmebehandlung unterzogen und durch Texturierdüsen getrieben oder in Stauchkammern gepresst. Am Ausgang der Texturierdüse oder Stauchkammer steht dann ein noch warmer, mechanisch aber relativ stabiler Pfropfen an, der im nächsten Verfahrensschritt meist gekühlt und vor allem aufgelöst werden muss, bevor das texturierte (gekräuselte) Garn aufgespult werden kann.

Nach dem Stande der Technik wird der aus der Texturierung anfallende Garnpfropfen gekühlt, während er sich zum Beispiel in einem senkrechten Rohr nach oben bewegt. Im oberen Teil des Rohres wird das Garn durch eine Abzugsvorrichtung beschleunigt, sodass der Pfropfen sich zu einem mehr oder weniger gekräuselten Garn auflöst. Dieses Garn wird über eine mechanische Bremse, zum Beispiel eine Anordnung von Bremsstäben, geführt und dann aufgespult. Die Abzugs- und Spulvorrichtung wird mit einer konstanten Geschwindigkeit (Abzugsgeschwindigkeit) betrieben, die mechanische Bremse bewirkt eine konstante Fadenspannung beim Aufspulen und verhindert ein Ansteigen der Fadenspannung im Kühlrohr, die zu einer zu frühen und unkontrollierten Pfropfenauflösung führen wurde. Die Messung der Höhe des Pfropfens im Kühlrohr oder die Messung seiner Geschwindigkeit, die beide von den Texturierbedingungen abhängig sind, können als Messglieder für die Regulierung der Texturierbedingungen verwendet werden. Ein solches Verfahren und eine entsprechende Vorrichtung werden zum Beispiel beschrieben in der Europäischen Patentschrift No. 0 021 573.

Ein weiteres Verfahren zur Pfropfenauflösung nach der Texturierung von thermoplastischen Garnen besteht darin, dass der Pfropfen von der Texturierdüse auf eine mit konstanter Geschwindigkeit drehende Siebtrommel oder perforierte Walze geführt wird, auf der er durch in die Trommel oder Walze gesaugte Luft festgehalten und gleichzeitig gekühlt wird. Noch auf der Trommel wird das Garn beschleunigt und so der Pfropfen aufgelöst. Von der Siebtrommel wird das Garn ebenfalls über eine mechanische Bremse abgezogen und aufgespult. Schwankungen der Pfropfenlänge, bedingt durch Schwankungen der Texturierbedingungen werden durch die konstante Geschwindigkeit der Trommel verhindert. Schwankungen in der Pfropfenlänge durch den Abzugsvorgang werden automatisch ausreguliert durch automatische Veränderung der Reibung des abgezogenen Garnes auf der Trommel. Ein entsprechendes Verfahren und eine entsprechende Vorrichtung werden zum Beispiel in der Schweizerischen Patentschrift No. 618 561 beschrieben.

In beiden erwähnten Verfahren wird der Pfropfen in zwei Schritten in ein aufspulbares Garn überführt. Zuerst wird der Pfropfen zu einem mehr oder weniger gekräuselten, aber in einer Hauptrichtung ausgerichteten Garn aufgelöst. Dies geschieht zwischen der Endpartie des Pfropfens und der mechanischen Bremse. Zwischen der mechanischen Bremse und der Abzugsspule wird dann das Garn auf die gewünschte Fadenspannung gebracht, sodass es im aufgespulten Zustand die gewünschte, effektive oder eventuell nur latente Kräuselung hat.

In beiden Teilen des Streckverfahrens müssen Kräfte auf das Garn wirken und zwar Beschleunigungskräfte in der Richtung der Garnbewegung, durch die das Garn gegen die Abzugsspule beschleunigt wird, und Spannungskräfte, die in beiden Richtungen des Garnes gleich gross sind und durch die das Garn gestreckt, rsp. der Pfropfen aufgelöst wird. Die Beschleunigungs- und die Spannungskräfte in Garnbewegungsrichtung werden von der Abzugsspule aufgebracht. Die Spannungskraft in der entgegengesetzten Richtung ist im zweiten Verfahrensteil (Strecken des gekräuselten Garnes) die Bremskraft der mechanischen Bremse, bedingt durch die mechanische Reibung des Garnes an den Bremselementen. Dieselbe Kraft im ersten Verfahrensteil (Auflösen des Pfropfens) ist für das erste beschriebene Verfahren das Gewicht und der Widerstand des Pfropfens im Rohr, für das zweite beschriebene Verfahren die Bremskraft bedingt durch die Reibung des Pfropfens und des abgezogenen Garnes auf der Siebtrommel. Die Zweiteilung des Verfahrens durch den Einsatz der mechanischen Bremse ist notwendig, da die Pfropfenauflösung nur geordnet und kontrolliert abläuft, wenn nur minimale Spannungskräfte wirken, die aber andererseits bei weitem nicht ausreichen, um das Garn im gewünschten Masse zu strecken.

Es zeigt sich nun aber, dass der Einsatz von mechanischen Garnbremsen an einem gekräuselten Garn bei den heute geforderten Garngeschwindigkeiten in der Gegend von 4000m/min nicht optimal ist, da sie eine Verminderung der Garnqualität durch vermehrte Fibrillenbrüche bewirken.

Es ist nun Aufgabe der Erfindung, ein Verfahren und eine entsprechende Vorrichtung aufzuzeigen, die für die Erzeugung der gewünschten Garnspannung andere Mittel einsetzen als mechanische Reibung am gekräuselten Garne. Das Verfahren soll ein aufspulbares Garn mit intakten Fibrillen liefern. Es soll erlauben, die Garnspannung zwischen der Endpartie des Pfropfens und der Abzugsspule sukzessive zu erhöhen, sodass in *einem* Verfahrensschritt der Pfropfen bei geringer Garnspannung aufgelöst und bei erhöhter Garnspannung aufgespult werden kann. Das Verfahren soll selbstregulierend sein, indem es nicht nur Schwankungen der Pfropfeneigenschaften bedingt durch Schwankungen der Texturierbedingungen, sondern möglichst auch solche, die durch Schwankungen des in die Texturierung einlaufenden Garnes bedingt sind, durch entsprechendes Strecken des gekräuselten Garnes ausgleicht.

Diese Aufgabe wird gelöst durch das erfindungsgemässe Verfahren und die erfindungsgemässe Vorrichtung, die in den kennzeichnenden Teilen der unabhängigen Ansprüche genannt und im Folgenden detailliert beschrieben sind.

Das Grundprinzip des erfindungsgemässen Verfahrens beruht darauf, dass anstelle der mechanischen Reibung, die in den Verfahren gemäss dem Stande der Technik als Spannungskraft gegen die Garnbewegungsrichtung ausgenutzt wird, das Garn beschleunigt und dabei frei umgelenkt wird. Dadurch entstehen Kräfte, die der Garnbewegung entgegengerichtet sind, die den Faden also bremsen. Diese Kräfte können erfindungsgemäss noch durch entsprechende Ausnützung der Schwerkraft, aerodynamischer oder hydrodynamischer Reibungskräfte verstärkt werden. Sowohl die Umlenkungskräfte als auch die dynamischen Reibungskräfte können ohne weiteres zwischen der Endpartie des Pfropfens und der Abzugsspule sukzessive erhöht werden, sodass eine Aufteilung des Verfahrens in Pfropfenauflösung und Garnstreckung sich erübrigt.

Als Hilfe für die Beschreibung dienen die folgenden Figuren. Sie zeigen:
- **Fig. 1:**: ein Schema zur physikalischen Grundlage der Kräfte, die bei der freien Umlenkung wirken,
- **Fig. 2:**: ein allgemeines Verfahrensschema,
- **Fig. 3:**: zwei verschiedene Ausführungsformen der erfindungsgemässen Vorrichtung mit Kühltrommel
- **Fig. 4:**: zwei verschiedene Ausführungsformen der erfindungsgemässen Vorrichtung ohne Kühltrommel,
- **Fig. 5:**: ein Beispiel für die Integration der erfindungsgemässen Vorrichtung zur Pfropfenauflösung in einer vollständigen Anordnung zur Herstellung texturierter Garne im Vergleich mit einer entsprechenden Anordnung gemäss dem Stande der Technik.

**Figur 1** illustriert die Kräfte, die bei einer Umlenkung eines Garnes 1 wirken. Damit das Garn sich um den Umlenkungsradius r bewegt, muss für jedes Garnstück, zum Beispiel das Garnstück zwischen den Punkten A und B mit der Masse m und der Länge l, eine entsprechende Zentripetalkraft K_{Z} aufgewendet werden. Diese Zentripetalkraft lässt sich zerlegen in die zwei in Garnbewegungsrichtung und der Garnbewegungsrichtung entgegengesetzt wirkende Kraftkomponenten K_{SV} und K_{SR}, die von den benachbarten Garnstücken auf das betrachtete Garnstück wirken und das Garnstück spannen. Aus den physikalischen Bedingungen für die Zentripetalkraft folgt dann:

${\text{|K}}_{\text{SV}} {\text{| = |K}}_{\text{SR}} \text{| = (m/l) x v²}$

wobei m/l die Masse des Garnes pro Längeneinheit, v die Garngeschwindigkeit bedeutet.

Sind die Kräfte K_{SV} und K_{SR} gross genug, um das Garn steif werden zu lassen, wird die Umlenkung ohne mechanische Führungselemente stabil. Derartige stabile Umlenkungen sind bekannt bei langen Bändern, die von Tänzern mitgeführt werden und die sich ohne weitere mechanische Hilfe auf komplizierten Bahnen stabil durch die Luft bewegen. Sind die Spannungskräfte grösser als die Kraft, die für eine Auflösung des Pfropfens rsp: für eine Streckung des Garnes notwendig ist, wird der Pfropfen aufgelöst, rsp. das Garn gestreckt.

Aus der Gleichung ist ersichtlich, dass die Spannungskräfte nicht vom Umlenkungsradius abhängig sind, wohl aber von der Garndicke und von seiner Geschwindigkeit. Auf ein dünneres Garn, mit kleinerem m/l, wirken bei gleicher Geschwindigkeit kleinere Kräfte als auf ein dickeres. Mit erhöhter Geschwindigkeit steigen die Kräfte bei gleicher Garndicke. Werden diese Kräfte also zur Pfropfenauflösung und zur Streckung des Garnes ausgenützt, wirken sich diese beiden Tatsachen vorteilhaft aus, denn höhere Spannungskräfte bewirken bei gleichen elastischen Eigenschaften des Garnes höhere Streckungen, das heisst also, dass eine dickere Unregelmässigkeit des Garnes bei einer gleichen Umlenkung mehr gestreckt wird als das normal dicke Garn und dass mit zunehmender Geschwindigkeit des Garnes zwischen der Endpartie des Pfropfens und der Abzugsspule die Streckkräfte sukzessive zunehmen, wie dies in der Aufgabenstellung postuliert wurde.

**Figur 2** zeigt das erfindungsgemässe Verfahren schematisch. Der Garnpfropfen 1.1 wird mit der konstanten Geschwindigkeit v₁ in der durch den Pfeil v₁ angegebenen Richtung gestossen, das Garn 1.2 wird in einer anderen Richtung mit der konstanten Geschwindigkeit v₂, die grösser ist als v₁, abgezogen. Durch die Richtungsänderung wird eine Umlenkung notwendig, die unter den im Zusammerhang mit der Figur 1 angegebenen Bedingungen ohne mechanische Führung stabil ist. Die in dieser Umlenkung auf Pfropfen 1.1, rsp. Garn 1.2 wirkenden Kräfte wirken zudem auflösend und streckend. Die Geschwindigkeiten v₁ und v₂ müssen so eingestellt werden, dass die Umlenkung stabil ist und dass die wirkenden Kräfte genügen, um den Pfropfen aufzulösen und das Garn im gewünschten Masse zu strecken. Der Umlenkungsradius wird sich je nach den gewählten Geschwindigkeiten, je nach zur Verfügung stehender freier Garnlänge und je nach Anordnung der Anlageteile einstellen. Das Gleichgewicht ist hauptsächlich abhängig von den elastischen und plastischen Eigenschaften von Pfropfen 1.1 und Garn 1.2, von den beiden Geschwindigkeiten v₁ und v₂ und vom anlagebedingten Umlenkungswinkel β. Jedem Gleichgewicht wird eine bestimmte Kurvenform der Pfropfen-Garn-Schlaufe entsprechen. Im Gleichgewichtszustand ist die Pfropfen-Garn-Schlaufe derart stabil, dass sie keinerlei mechanische Kulisse zu ihrer Unterstützung benötigt.

Die auf das Garn bremsend wirkende Kraft kann verstärkt rsp. abgeschwächt werden durch irgendwelche Kräfte, die zusätzlich derart auf das Garn wirken, dass sie so in Komponenten zerlegt werden können, dass eine Komponente der Richtung der Garnbewegung entgegenwirkt, also als Bremskraft wirkt, rsp. in der Garnbewegungsrichtung wirkt, die Bremswirkung also abschwächt. Zum Beispiel kann in dieser Art die Schwerkraft oder die Reibungskraft an einem fliessenden oder stehenden Medium ausgenützt werden.

**Figur 3a** zeigt ein Ausführungsbeispiel der erfindungsgemässen Vorrichtung. Der Pfropfen 1.1, der aus irgend einer Texturiervorrichtung 4, sei es eine Texturierdüse oder eine Stauchkammer, austritt, wird im Punkte C auf eine mit konstanter Oberflächengeschwindigkeit v₁ rotierende Siebtrommel oder perforierte Walze 2 aufgebracht. In die Siebtrommel 2 wird Luft gesaugt, die gleichzeitig den Pfropfen 1.1 auf der Trommeloberfläche festhält und kühlt. Der Pfropfen 1.1 bewegt sich mit der Oberfläche der Trommel und wird, wenn er den Punkt D₁ rsp. D₂ erreicht hat, durch eine entsprechende Schikane oder durch Schliessung der Perforation, sodass er durch den Unterdruck in der Trommel nicht mehr gehalten wird, von der Trommeloberfläche gelöst. Das Garn 1.2 wird von der Abzugsspule 3 mit der Geschwindigkeit v₂ abgezogen. Durch Variation des Punktes D (D₁ rsp. D₂) verändert sich der Abkühlungswinkel τ (τ₁ rsp. τ₂). Dadurch verändert sich vor allem der Umlenkungswinkel β (β₁ rsp. β₂), was sich auf die Bremswirkung der Anordnung und somit auf die Garnspannung vor der Abzugsspule auswirkt. Daneben wird durch eine solche Veränderung aber auch die Abkühlzeit des Pfropfens verändert, was sich durch veränderte elastische und plastische Eigenschaften des Pfropfens und des Garnes auswirken wird. Offensichtlich eignet sich also der Abkühlungswinkel τ gut als Variationsparameter für das Streckverfahren. Der Abkühlungswinkel τ kann variert werden durch Verschieben der Schikane, die den Pfropfen von der Trommel löst, oder durch Verschieben der Mittel, die zum Verschliessen der Perforation im Innern der Trommel vorgesehen sind.

Die in Figur 3a abgebildete Anordnung zur erfindungsgemässen Pfropfenauflösung kann durch Änderung der relativen Lagen der Siebtrommel 2 gegenüber der Abzugsspule 3 derart verändert werden, dass die Schwerkraft vermehrt in den Bremsvorgang während der Umlenkung miteinbezogen wird. Eine solche Anordnung zeigt die Figur 3b. Der Pfropfen 1.1 wird durch entsprechende Anordnung des Ablösepunktes D₃ durch seine kinetische Energie aufwärts geschoben und ändert seine Richtung gegen unten in einem Punkt E, der von der Pfropfengeschwindigkeit, vom Pfropfengewicht und vom Gewicht des nach unten hängenden Pfropfenstückes abhängig ist. Aus dieser Bewegung wird er durch die entsprechend angeordnete Abzugsspule in der Gegend des Punktes F wieder gegen oben umgelenkt. Die Umlenkung nach oben bewirkt wie im Zusammenhang mit dem erfindungsgemässen Verfahren beschrieben bremsend auf den Pfropfen. Zusätzlich zu den durch die Umlenkung bedingten Spannungskräften, wirkt auch die Schwerkraft an der Umlenkungsstelle F bremsend und verstärkt die Bremswirkung, wodurch eine höhere Garnspannung resultiert.

Ausführungsvarianten der beiden in den Figuren 3a und 3b dargestellten erfindungsgemässen Vorrichtungen bestehen darin, dass zusätzlich Mittel angebracht sind, mit denen zum Beispiel Luft gegen die Umlenkungsstelle geblasen wird und zwar von ihrer konkaven Seite her, um die Bremskraft zu erhöhen, von der konvexen Seite her, um die Bremswirkung zu vermindern. Es mag in diesen Fällen vorteilhaft sein, die Umlenkungsstelle mit einem entsprechend gestalteten Gehäuse mit entsprechenden Lufteintrittsöffnungen und Austrittsöffnungen zu umgeben.

**Figuren 4a und 4b** zeigen beispielhafte Ausführungsformen der erfindungsgemässen Vorrichtung, in denen keine rotierende Siebtrommel zur Abkühlung des Garnpfropfens zur Anwendung kommt. Der Pfropfen 1.1 wird in beiden Fällen durch eine Eingangsöffnung 40 in ein kanalförmiges, belüftetes Gehäuse 41 gefördert, in dem er sich durch die Schwerkraft angetrieben abwärts bewegt. In diesem Gehäuse wird er durch die Kraft und Abzugsrichtung der Abzugsspule 3 umgelenkt und durch die Ausgangsöffnung 42 beschleunigt abgezogen.

Figur 4a zeigt ein entsprechendes Gehäuse 41a, in das der Pfropfen 1.1 über die geneigte, mit Löchern versehene Führungsrinne 43a eingeführt wird. An die Führungsrinne 43a schliesst sich ein Umlenkungsraum 44a mit horizontalem, ebenfalls mit Löchern versehenem Boden an, in dem der Pfropfen 1.1 gegen oben und gegen die Richtung seiner Einführung abgezogen wird und gleichzeitig aufgelöst wird. Gerade über der Eingangsöffnung 40a befindet sich die Ausgangsöffnung 42a. An den Umlenkungsraum 44a schliesst auf der der Ein- und Ausgangsöffnung gegenüberliegenden Seite ein Abluftkanal 45a an, der mit dem Umlenkungsraum 44a durch Löcher verbunden ist. Durch den Abluftkanal 44a wird aktiv Luft aus dem Gehäuse 41a abgesaugt und Aussenluft durch die Löcher der Führungsrinne 43a und des Umlenkungsraumes 44a und durch die Ein- und Ausgangsöffnungen (40a/42a) nachgesaugt. Die resultierende Luftströmung im Gehäuse 41a (durch Pfeile in der Figur angedeutet) verläuft in der Eingangsöffnung 40a in Garntransportrichtung, in der Ausgangsöffnung 42a gegen die Gambewegungsrichtung, sodass sie auf das Garn 1.2 bremsend wirkt. Im Umlenkungsraum 44a hat die Luftströmung je nach Lage der Umlenkungsschlaufe eine mehr oder weniger bremsende Wirkung auf Pfropfen und Garn.

Figur 4b zeigt eine ähnliche Vorrichtung wie Figur 4a. Das Gehäuse 41b hat eine viel steilere Führungsrinne 43b, sodass die Umlenkungsschlaufe eine hängende Lage bekommt. Die Schwerkraft wirkt in diesem Fall bremsend, der Abluftkanal 45b ist aber so zwischen Eingangsöffnung 40b und Ausgangsöffnung 42b angeordnet, dass der Luftstrom durch das Gehäuse 41b der Bremsung entgegenwirkt.

Zu allen beschriebenen Ausführungsformen der erfindungsgemässen Vorrichtung sind Varianten denkbar, bei denen der Abzugsspule eine pneumatische Entwirrdüse vorgeschaltet ist, die als zusätzliche Bremse zur Entwirrung und Streckung des Garnes dient. Die in dieser Düse für die Bremsung notwendige Luftströmung kann auch so geführt werden, dass die Kraft, die sie auf das Garn ausübt, nicht genau in der Richtung gegen die Garnbewegungsrichtung wirkt und sie somit gleichzeitig zu einer Streckung des Garnes eine Verwirbelung der Fibrillen bewirkt. Eine separate Vorrichtung zur Verwirbelung erübrigt sich dann. Eine entsprechende "kombinierte" Düse 46 ist in der Figur 4b eingezeichnet.

**Figur 5** zeigt, wie irgend eine der Ausführungsformen der erfindungsgemässen Vorrichtung zur Pfropfenauflösung sich in ein vollständige Anordnung zur Herstellung texturierter Garne integrieren lässt. Die Anordnung ist in der Figur 5a dargestellt, während die Figur 5b eine entsprechende Anordnung gemäss dem Stande der Technik darstellt und zum Vergleiche dient. Die Anordnung umfasst eine Einlaufzone zwischen den Punkten P und Q, in der die aus den Spinndüsen austretenden Fibrillen zu einem Garn vereinigt und das Garn vorgestreckt wird. Es folgt zwischen Punkt Q und R die Texturierzone, in dem das Garn texturiert wird und der bei der Texturierung entstehende Pfropfen aufgelöst wird. Darauf folgt zwischen den Punkten R und T die Abzugzone, in der das Garn nachgestreckt, verwirbelt und aufgespult wird. In der Figur 5a ist der Punkt R zwischen der Texturierzone und der Abzugzone nicht eingezeichnet, denn durch den Einsatz einer pneumatischen Entwirr- und gleichzeitig Verwirbelungsdüse 50 verschmelzen die beiden Zonen. Es ist aus dem Vergleich der beiden Zeichnungen 5a und 5b ersichtlich, dass der Einsatz der erfindungsgemässen Vorrichtung zur Pfropfenauflösung speziell zusammen mit der kombinierten, pneumatischen Düse die Anordnung stark vereinfacht.

## Patentansprüche

1. Verfahren zum Auflösen eines Pfropfens und zur Streckung eines gekräuselten Garnes nach der Texturierung, **dadurch gekennzeichnet, dass** das Garn nach der Kühlung des Pfropfens zur Auflösung des Pfropfens ohne mechanische Reibung frei umgelenkt und mit einer Geschwindigkeit abgezogen und gestreckt wird, welche grösser ist als die Geschwindigkeit des Pfropfens und sich dabei eine Pfropfen- Garn-Schlaufe bildet, welche keinerlei mechanische Kulisse zu ihrer Unterstützung benötigt.

2. Verfahren nach Anspruch 1, **dadurch gekennzeichnet, dass** zusätzlich zu den durch die Umlenkung erzeugten Kräfte entsprechende Komponenten der Schwerkraft und/oder von dynamischen Reibungskräften für die Auflösung des Pfropfens und die nachfolgende Streckung des Garnes ausgenützt werden.

3. Verfahren nach einem der Ansprüche 1 oder 2, **dadurch gekennzeichnet, dass** es materialspezifisch variert wird durch Variation des die Abkühlzeit des Pfropfens verändernden Kühlungswinkels τ und/oder des auf die Garnspannung vor der Abzugsspule wirkenden Umlenkungswinkels β.

4. Vorrichtung zum Texturieren eines bewegten thermoplastischen Garnes (1.2) mit einer Texturiervorrichtung (4) zur Bildung eines Pfropfens (1.1) , einem Kühlungsteil (2,43a,43b) zum Kühlen des Pfropfens und einem Abzugsteil (3) zum Abziehen des Pfropfens vom Kühlungsteil und Strecken des Garnes, **dadurch gekennzeichnet, dass** der Abzugsteil (3) relativ zum Kühlungsteil (2,43a,43b) derart angeordnet ist, dass aus einer ersten Bewegungsrichtung eine mechanisch ungeführte freie Umlenkung des Pfropfens und des Garnes in eine zweite Bewegungsrichtung entsteht und dass der Abzugsteil so ausgebildet ist, dass das Garn aus einer Pfropfengeschwindigkeit (v1) in eine Garngeschwindigkeit (v2) beschleunigt wird, welche genügt um den Pfropfen aufzulösen.

5. Vorrichtung nach Anspruch 4, **dadurch gekennzeichnet, dass** der Kühlungsteil eine Siebtrommel (2) oder perforierte Walze umfasst, in der durch entsprechende Mittel ein Unterdruck erzeugt wird, und in ihrer relativen Lage zum Trommelmittelpunkt varierbare Ablösenuttel, mit deren Hilfe der Pfropfen von der Trommel abgelöst wird.

6. Vorrichtung nach Anspruch 5, **dadurch gekennzeichnet, dass** die Ablösemittel aus einer an der gewünschten Ablösestelle (D₁, D₂, D₃) über der Trommeloberfläche positionierten, mechanischen Schikane bestehen oder aus einem im Innern der Trommel angebrachten Abschlussmittel, mit dem die Luftlöcher in der Trommeloberfläche an der gewünschten Ablösestelle verschlossen sind.

7. Vorrichtung nach einem der Ansprüche 4 bis 6, **dadurch gekennzeichnet, dass** zwischen dem Ausgang des Kühlungsteils (2,43a,43b) und dem Abzugsteil (3) ein belüftetes Gehäuse (41a,41b) angebracht ist, in dem die Umlenkungsschlaufe verläuft.

8. Vorrichtung nach Anspruch 7, **dadurch gekennzeichnet, dass** der Kühlungsteil (43a,43b) in das Gehäuse (41a,41b) integriert ist und aus einer sich neigenden Führungsrinne (43a,43b) mit Luftlöchern besteht.

9. Vorrichtung nach Anspruch 8, dadurch gekennzeichnet, dass der Neigungswinkel der Führungsrinne derart gross ist, dass die Umlenkungsschlaufe im Gehäuse hängt, und dass durch entsprechende Anordnung der Belüftung mittels eines Umlenkraumes (44a,44b) verhindert wird, dass der Pfropfen durch seine eigene Schwerkraft aufgelöst wird.

10. Vorrichtung nach einem der Ansprüche 4 bis 9, **dadurch gekennzeichnet, dass** in Garnbewegungsrichtung vor dem Abzugteil eine pneumatische Düse (46) angeordnet ist, in der mit Belüftungsmitteln ein Luftstrom erzeugt wird, der das Garn bremst und gleichzeitig verwirbelt.

## Claims

1. A method for the disentangling of a yarn plug and for drawing a crimp yarn after texturising, characterized in that after the cooling of the yarn plug the yarn is deflected freely without mechanical friction to disentangle the yarn plug and is drawn off and stretched with a speed which is larger than the speed of the yarn plug and that thereby a plug-yarn loop is formed which does not require any mechanical crank for its support.

2. A method as claimed in claim 1, characterized in that in addition to the forces produced by the deflection, respective components of gravity and/or of dynamic frictional forces are used for the disentangling of the yarn plug and the subsequent stretching of the yarn.

3. A method as claimed in one of the claims 1 or 2, characterized in that it is varied with respect to material by variation of the cooling angle τ changing the cooling time of the yarn plug and/or the deflection angle β acting on the yarn tension before the draw-off bobbin.

4. An apparatus for texturising a moved thermoplastic yarn (1.2) with a texturing apparatus (4) for forming a plug (1.1), a cooling part (2, 43a, 43b) for cooling the plug and a draw-off part (3) for drawing off the plug from the cooling part and for stretching the yarn, characterized in that the draw-off part (3) is arranged relative to the cooling part (2, 43a, 43b) in such a way that from a first direction of movement a mechanically unguided free deflection of the plug and the yarn arises in a second direction of movement and that the draw-off part is arranged in such a way that the yarn is accelerated from a plug speed (v1) to a yarn speed (v2) which is sufficient so as to disentangle the plug.

5. An apparatus as claimed in claim 4, characterized in that the cooling part comprises a screening drum (2) or perforated roller in which a pressure below atmospheric is produced by way of respective means and detaching means which are variable in their relative position to the centre point of the drum, with the help of which the plug is detached from the drum.

6. An apparatus as claimed in claim 5, characterized in that the detaching means consist of a mechanical baffle plate positioned at the desired detaching position (D₁, D₂, D₃) above the drum surface or of a cover means attached in the interior of the drum, with which the air bores in the drum surface are closed at the desired detaching position.

7. An apparatus as claimed in one of the claims 4 to 6, characterized in that a ventilated casing (41a, 41b) in which the deflection loop extends is attached between the output of the cooling part (2, 43a, 43b) and the draw-off part (3).

8. An apparatus as claimed in claim 7, characterized in that the cooling part (43a, 43b) is integrated in the casing (41a, 41b) and consists of an inclining guide groove (43a, 43b) with air bores.

9. An apparatus as claimed in claim 8, characterized in that the angle of inclination of the guide groove is so large that the deflection loop hangs in the casing and that by respective arrangement of the ventilation by means of a deflection space (44a, 44b) it is prevented that the plug is disentangled by its own gravity.

10. An apparatus as claimed in one of the claims 4 to 9, characterized in that a pneumatic nozzle (46) is arranged in front of the draw-off part in the direction of movement of the yarn, in which an air stream is produced with ventilation means which brake the yarn and simultaneously intermingle it.

## Revendications

1. Procédé pour délier un bouchon et pour l'étirage d'un fil frisé, après texturation,
caractérisé par le fait que,
après le refroidissement du bouchon, le fil est dévié librement sans frottement mécanique, dans le but de délier le bouchon, et est extrait et étiré avec une vitesse qui est plus importante que la vitesse du bouchon, et que, dans ce processus, il se forme une boucle de fil en bouchons qui ne nécessite aucune coulisse mécanique pour son soutien.

2. Procédé selon revendication 1,
caractérisé par le fait que,
en plus des forces produites par la déviation, des composantes correspondantes de la force de pesanteur, et/ou de forces de frottement dynamiques, sont exploitées pour le déliement du bouchon et l'étirage du fil faisant suite.

3. Procédé selon l'une des revendications 1 ou 2,
caractérisé par le fait que
la matière spécifique est variée par la variation de l'angle de refroidissement τ changeant le temps de refroidissement du bouchon, et ou de l'angle de déviation β agissant sur la tension de fil avant la bobine d'extraction.

4. Dispositif servant à texturer un fil thermoplastique (1.2) en mouvement, avec un dispositif de texturation (4) pour la formation d'un bouchon (1.1), une partie de refroidissement (2, 43a, 43b) pour refroidir le bouchon, et une partie d'extraction (3) pour extraire le bouchon de la partie de refroidissement et étirer le fil,
caractérisé par le fait que
la partie d'extraction (3) est disposée de telle sorte par rapport à la partie de refroidissement (2, 43a, 43b) que, depuis une première direction de mouvement, résulte une déviation libre, non dirigée mécaniquement du bouchon et du fil, dans une deuxième direction de mouvement, et que la partie d'extraction est formée de telle manière que le fil est accéléré depuis une vitesse de bouchon (v1) à une vitesse de fil (v2) qui suffit au déliement du bouchon.

5. Dispositif selon revendication 4,
caractérisé par le fait que
la partie de refroidissement comprend un tambour perforé (2) ou un rouleau perforé, dans lequel une dépression est produite par des moyens correspondants, et des moyens de décollage, variables dans leurs positions relatives au point central du tambour, à l'aide desquels le bouchon est décollé du tambour.

6. Dispositif selon revendication 5,
caractérisé par le fait que
les moyens de décollage sont constitués par une chicane mécanique, positionnée à l'endroit de décollage désiré (D₁, D₂, D₃), au-dessus de la surface de tambour, ou par un moyen de fermeture disposé à l'intérieur du tambour, avec lequel les trous d'air dans la surface de tambour sont fermés à l'endroit de décollage désiré.

7. Dispositif selon l'une des revendications 4 à 6,
caractérisé par le fait
qu'un carter aéré (41a, 41b) est disposé entre la sortie de la partie de refroidissement (2, 43a, 43b) et la partie d'extraction (3), dans lequel se déplace la boucle de déviation.

8. Dispositif selon revendication 7,
caractérisé par le fait que
la partie de refroidissement (43a, 43b) est intégrée dans le Carter (41a, 41b), et est constituée par une gouttière de guidage inclinée (43a, 43b), possédant des trous d'air.

9. Dispositif selon revendication 8,
caractérisé par le fait que
l'angle d'inclinaison de la gouttière de guidage possède une grandeur telle que la boucle de déviation pend dans le carter, et que, par une disposition adéquate de l'aération, on évite, à l'aide d'une chambre de déviation (44a, 44b), que le bouchon ne soit délié par sa propre force de pesanteur.

10. Dispositif selon l'une des revendications 4 à 9,
caractérisé par le fait
qu'une buse pneumatique (46) est disposée dans le sens de mouvement du fil, avant la partie d'extraction, dans laquelle un courant d'air est produit avec des moyens d'aération, qui simultanément freine le fil et le tourbillonne.
